# EUROPÄISCHE PATENTSCHRIFT

(11) **EP 1 016 754 B1**
(45) Veröffentlichungstag und Bekanntmachung des Hinweises auf die Patenterteilung: **25.06.2008**
(21) Anmeldenummer: 99125789.0
(22) Anmeldetag: 23.12.1999
(51) Int. Cl.: D21F 3/02

(54) **Maschine sowie Verfahren zur Herstellung einer Faserstoffbahn**
Machine and method for the manufacture of a fibrous web
Machine et procédé pour la fabrication d'une bande fibreuse

(30) Priorität: 29.12.1998 DE 19860687
(43) Veröffentlichungstag der Anmeldung: 05.07.2000
(62) Teilanmeldung aus: 07106782.1
(73) Patentinhaber: Voith Patent GmbH, 89522 Heidenheim (DE)
(72) Erfinder: Scherb, Thomas Thoröe, 06428 Sao Paulo (BR); Schmidt-Hebbel, Harald, 06428 Sao Paulo, Barueri (BR)

(56) Entgegenhaltungen:
- EP-A- 0 289 477
- EP-A- 0 852 273
- WO-A-97/43483
- WO-A-98/00604
- DE-A- 19 654 197
- DE-A- 19 654 198
- US-A- 5 092 962

## Beschreibung

Die Erfindung betrifft eine Maschine zur Herstellung einer Faserstoffbahn, insbesondere Tissue- oder Hygienepapierbahn, mit wenigstens einem zwischen einer Schuhpresseinheit und einem Trocken- bzw. Tissuezylinder gebildeten Pressspalt, durch den ein wasseraufnehmendes Trägerband, ein wasserundurchlässiges Pressband und die Faserstoffbahn hindurchgeführt sind.

In der DE-A-42 24 730 sind mehrere Ausführungsformen einer Maschine der eingangs genannten Art beschrieben. Dabei sind bei sämtlichen Ausführungsformen jeweils wenigstens zwei Pressspalte vorgesehen. Die in Bahnlaufrichtung betrachtet hinten liegende Hauptpresse umfasst jeweils einen Trockenzylinder sowie ein zugeordnetes Anpresselement. Als solches Anpresselement kann eine Saugpresswalze oder eine Schuhpresswalze vorgesehen sein.

Auch bei einer aus der DE-A-196 54 197 bekannten Maschine der eingangs genannten Art sind wieder zwei Pressspalte vorgesehen. Die hinten liegende Hauptpresse ist durch eine Schuhpresseinheit und einen Trockenzylinder gebildet.

Aus der EP 0 289 477 ist ferner eine Papiermaschine bekannt, bei der an einem geheizten Zylinder zwei oder mehr Pressnips gebildet sind, wobei einer der zumindest zwei Pressnips durch eine Schuhpresse gebildet ist.

Bei den bekannten Maschinen sind somit stets zwei oder mehrere Preßspalte vorgesehen. Dies wird hier für zwingend erforderlich erachtet, um einerseits eine insbesondere bei der Herstellung einer Tissue- oder Hygienepapierbahn geforderte schonende Entwässerung ohne Verdrücken und andererseits eine verbesserte Produktionsleistung durch einen erhöhten Trockengehalt nach der Presse zu erzielen. Dabei wird mit dem vollständigen oder teilweisen Ersetzen der Walzenspaltpressen durch Schuhpressen infolge der entsprechenden Spaltverlängerung bzw. Erhöhung der Preßzeit eine schonende Entwässerung der Bahn ohne Verdrückungen erreicht.

Ein wesentlicher Nachteil dieser bekannten Ausführungen besteht nun aber in den gemessen an den erreichten Verbesserungen relativ hohen Investitions- und Betriebskosten. Angesichts der bisher üblichen Begrenzung der maximalen Linienkraft auf einen Wert im Bereich von 90 kN z.B. für Yankee-Zylinder war es bei den bekannten Pressenkonzepten stets erforderlich, wenigstens zwei Preßspalte vorzusehen.

Ziel der Erfindung ist es, eine Maschine der eingangs genannten Art zu schaffen, mit denen unter Vermeidung der zuvor genannten Nachteile sowie unter weitgehender Einhaltung der für die produzierte Bahn geforderten Qualitätsmerkmale ein möglichst hoher Trockengehalt und/oder spezifisches Volumen erzielbar ist.

Bei einer in der EP-A2-0 852 273 beschriebenen Entwässerungspresse einer der Herstellung einer Papier- und/oder Kartonbahn dienenden Maschine beträgt die Verweilzeit der Bahn in einem verlängerten Preßspalt weniger als 12 ms.

Diese Aufgabe wird hinsichtlich der Maschine erfindungsgemäß dadurch gelöst, daß wenigstens ein zwischen einer Schuhpreßeinheit und dem Trocken- bzw. Tissuezylinder gebildeter Preßspalt vorgesehen ist, dessen in Bahnlaufrichtung betrachtete Länge Meiner oder gleich einem Wert von etwa 60 mm ist und dessen sich über die Preßspaltlänge ergebendes Druckprofil einen maximalen Preßdruck aufweist, der größer oder gleich einem Wert von etwa 3,3 MPa ist.

Mit einer solchen Ausbildung wird völlig unerwartet eine wesentliche Steigerung sowohl des Trockengehalts als auch des spezifischen Volumens der Faserstoffbahn erreicht. Dies ist um so überraschender, als mit der vorgeschlagenen Lösung der bisher in der Pressenentwicklung eingeschlagene Weg verlassen wird, dessen Zielsetzung darin bestand, mit dem Ersetzen der Walzenspaltpressen durch Schuhpressen mit verlängertem Preßspalt ein schonendes, langsames Entwässern als Voraussetzung für optimale Ergebnisse zu bewirken. Aufgrund der erfindungsgemäßen Ausbildung können nunmehr beispielsweise viele Tissue-Papiermaschinen mit lediglich einem einzigen Schuhpreßspalt verwirklicht werden.

Bei einer bevorzugten praktischen Ausführungsform der erfindungsgemäßen Maschine ist die Preßspaltlänge Meiner oder gleich einem Wert von etwa 50 mm und der maximale Preßdruck größer oder gleich einem Wert von etwa 4,3 MPa. Die Preßspaltlänge ist als berührte Länge zwischen Trockenzylinder und zugeordnetem Anpreßelement und durchlaufendem neuem Trägerband definiert.

Hierbei wird das spezifische Volumen ebenfalls leicht erhöht. Eine solche Erhöhung kann beispielsweise etwa 5 % betragen. Zu einer erheblichen Steigerung kommt es bezüglich des Trockengehalts, was insbesondere im Vergleich zu einem Preßspalt gilt, der mittels einer Saugpreßwalze oder durch eine Schuhpresse mit einer Spaltlänge von beispielsweise 120 mm gebildet wird. In diesem Fall ist beispielsweise eine Steigerung des Trockengehalts um etwa 2,5 bis 3 % möglich, wenn von einer konstanten Linienkraft von etwa 90 kN/m ausgegangen wird. Ein solcher Wert darf bei den bisher üblichen Yankee-Zylindern angesichts einer maximal zulässigen mechanischen Beanspruchung nicht überschritten werden. Die Erfindung ist daher insbesondere auch bei Umbauten bestehender Pressen mit besonderem Vorteil einsetzbar. So können gegenüber den herkömmlichen Pressen trotz einer jeweiligen Linienkraftbegrenzung Trockengehaltssteigerungen sowie konstante oder auch höhere Werte des spezifischen Volumens (Bulk) erzielt werden.

Bei einer weiteren zweckmäßigen Ausführungsform liegt die Preßspaltlänge in einem Bereich von etwa 37 mm und der maximale Preßdruck in einem Bereich von etwa 4,8 MPa.

Bei kurzen Schuhen hat sich gezeigt, daß der Winkel zwischen der am Ende des Preßspaltes an den Trocken- bzw. Tissuezylinder angelegten Tangente und dem aus dem Preßspalt auslaufenden Trägerband einen wesentlichen Einfluß auf den Trockengehalt der Tissuebahn hat. Eine vorteilhafte Ausführungsform zeichnet sich dadurch aus, daß insbesondere zur Herstellung einer Tissuebahn dieser Winkel zwischen der am Ende des Preßspaltes an den Trocken- bzw. Tissuezylinder angelegten Tangente und dem aus dem Preßspalt auslaufenden Trägerband ≥ 10°, insbesondere ≥ 18° und vorzugsweise ≥ 20° ist. Damit ergibt sich gegenüber Anwendungen mit Saugpreßwalzen eine Trockengehaltssteigerung von ca. 1 bis 3 %. Hierbei ist das Preßband vorzugsweise gerillt und/oder blindgebohrt.

Es kann von Vorteil sein, wenn die Verweilzeit der Faserstoffbahn im Pressspalt grösser oder gleich einem Wert von beispielsweise etwa 3,5 ms und insbesondere grösser oder gleich 4 ms ist. Dabei kann die Verweilzeit insbesondere definiert sein durch das Verhältnis von Spalt- bzw. Schuhlänge zur Bahngeschwindigkeit.

Die durch den Pressspalt erzeugte maximale Linienkraft kann beispielsweise in einem Bereich von etwa 90 bis etwa 120 kN/m liegen.

Bei einer zweckmässigen praktischen Ausführungsform der erfindungsgemässen Maschine umfasst die Schuhpresseinheit einen Pressschuh, der über mehrere quer zur Bahnlaufrichtung nebeneinander angeordnete Anpresselemente gegen den Trockenzylinder pressbar ist. Damit kann ein jeweils gewünschtes Presskraftquerprofil zur Vergleichmässigung der Bahneigenschaften insbesondere an den Bahnrändern eingestellt werden.

Als Trockenzylinder kann insbesondere ein Kreppzylinder, d.h. ein sogenannter Yankee-Zylinder vorgesehen sein.

Das sich über die Preßspaltlänge ergebende Druckprofil ist vorzugsweise asymmetrisch.

Der maximale Preßdruck liegt zweckmäßigerweise in der in Bahnlaufrichtung betrachtet hinteren Hälfte der Preßspaltlänge.

Es ist von Vorteil, wenn der mittlere Druckanstiegsgradient in dem vom Spaltanfang bis zum maximalen Preßdruck reichenden Abschnitt des Druckprofils bei einem neuwertigen Trägerband größer oder gleich einem Wert von etwa 40 kPa/mm, insbesondere größer oder gleich etwa 60 kPa/mm und vorzugsweise größer oder gleich etwa 120 kPa/mm ist.

Der mittlere Druckabfallsgradient im Endbereich des Druckprofils ist bei einem neuwertigen Trägerband vorzugsweise größer oder gleich einem Wert von etwa 300 kPa/mm, insbesondere größer oder gleich etwa 500 kPa/mm und vorzugsweise größer oder gleich etwa 800 kPa/mm. Der mittlere Druckabfallsgradient im Endbereich nimmt mit zunehmender Betriebszeit des Filzes zu. Dadurch werden bei einem erfindungsgemäßen Preßspalt Werte von über 1000 bis über 1600 kPa/m erreicht.

Bei einer bevorzugten praktischen Ausführungsform liegt das wasseraufnehmende Trägerband im Preßspalt zwischen dem wasserundurchlässigen Preßband und der Faserstoffbahn, wobei die Faserstoffbahn den Trockenzylinder berührt.

Als wasseraufnehmendes Trägerband kann insbesondere ein Filz vorgesehen sein. Ein solcher Filz kann beispielsweise ein Flächengewicht besitzen, das Meiner oder gleich einem Wert von etwa 1450 g/m² ist. Es ist beispielsweise ein in besonderer Weise strukturierter Filz in der Art eines mit Höckern versehenen Prägesiebes oder -filzes, d.h. eines sogenannten "imprinting fabric" oder "imprinting felt" (siehe beispielsweise WO98/00604)) oder eines eine grob strukturierte Oberfläche aufweisenden "patterning fabric" oder "patterning felt" verwendbar.

Das wasseraufnehmende Trägerband kann in Dickenrichtung eine unterschiedliche Beschaffenheit aufweisen. So kann die der Faserstoffbahn zugewandte Seite des Trägerbandes beispielsweise eine feinere Struktur besitzen als dessen von der Faserstoffbahn abgewandte Seite.

Bei einer zweckmässigen praktischen Ausführungsform besitzt das Pressband eine gerillte und/oder mit Blindbohrungen versehene Oberfläche, wie dies beispielsweise in der DE-A-196 54 198 beschrieben ist.

Grundsätzlich kann am Trockenzylinder auch ein weiterer Pressspalt gebildet sein. Dabei kann es in bestimmten Anwendungsfällen zweckmässig sein, wenn am Trockenzylinder wenigstens zwei mittels einer jeweiligen Schuhpresseinheit gebildete Pressspalte vorgesehen sind. Grundsätzlich ist es auch denkbar, in Bahnlaufrichtung vor dem Trockenzylinder einen zusätzlichen Pressspalt vorzusehen.

Bei einer zweckmässigen praktischen Ausführungsform der erfindungsgemässen Maschine sind das Trägerband und die Faserstoffbahn in Bahnlaufrichtung vor dem Trockenzylinder über wenigstens eine Saugvorrichtung geführt, durch die dann eine entsprechende Vorentwässerung erfolgt. Dabei kann zweckmässigerweise wenigstens eine Saugvorrichtung bzw. Saugkasten vorgesehen sein, die eine Saugwalze und/oder einen Saugschuh umfasst.

Bei einer bevorzugten praktischen Ausführungsform der erfindungsgemässen Maschine ist als Schuhpresseinheit eine Schuhpresswalze vorgesehen.

Von Vorteil ist zudem, wenn die Schuhpresseinheit wenigstens einen austauschbaren Pressschuh umfasst.

Der Stoffeintrag zur Herstellung beispielsweise einer Tissuebahn kann beispielsweise aus gemahlenem Stoff ("refined pulp") bestehen. Hier kann der erfindungsgemässe Pressspalt besonders vorteilhaft zur Trockengehaltssteigerung eingesetzt werden.

Ein solcher beispielsweise zur Herstellung einer Tissuebahn dienender Stoffeintrag kann aber auch aus ungemahlenem Stoff bestehen. In diesem Fall kann der erfindungsgemässe lange Pressspalt besonders vorteilhaft zur Steigerung des spezifischen Volumens eingesetzt werden.

Die Erfindung ist beispielsweise auch für sogenannte "curled fibres" anwendbar. Die Stoffsuspension enthält in diesem Fall einen Anteil von Fasern, die einer besonderen Behandlung unterworfen wurden. Dabei werden die im wesentlichen geradlinig bzw. in einer Ebene gekrümmten Zellstoffasern gekrümmt, daß eine räumliche Faserform beispielsweise nach Art einer Spirale entsteht.

Die Erfindung ist insbesondere auch in einer Tissue-Papiermaschine mit wenigstens einem sogenannten "Through-air-drying"-Trocknungsprozeß anwendbar, wobei der erfindungsgemäße Preßspalt insbesondere vor einer entsprechenden "Through-air-drying"-Einrichtung eingesetzt wird. Eine solche Kombination ist insbesondere hinsichtlich eines hohen Trockengehalts und eines hohen spezifischen Volumens von Vorteil. Durch den erfindungsgemäßen Preßspalt wird somit einerseits ein hoher Trockengehalt erreicht, wodurch die Betriebskosten der energieintensiven Trocknungsphase reduziert werden. Andererseits wird die Bahn allenfalls geringfügig verdichtet, was bedeutet, daß das spezifische Volumen der Bahn erhöht wird bzw. bei höheren Preßdrücken unbeeinträchtigt bleibt, wodurch insbesondere auch das "Through-air-drying"-Trocknungsverfahren effizienter und wirtschaftlicher wird.

Die Erfindung ist insbesondere auch bei der Herstellung von mehrschichtigen Bahnen unter Verwendung eines einzigen Stoffauflaufs oder der Herstellung mehrlagiger Bahnen unter Verwendung mehrerer Stoffaufläufe anwendbar.

Die Erfindung wird im folgenden anhand von Ausführungsbeispielen unter Bezugnahme auf die Zeichnung näher beschrieben; in dieser zeigen:
- Figur 1: eine rein schematische Teildarstellung einer erfindungsgemäßen Schuhpresse mit einem zwischen einer Schuhpreßeinheit
- Figur 2: presseinheit und einem Trockenzylinder gebildeten Pressspalt, den Pressdruckverlauf einer herkömmlichen Schuhpresse,
- Figur 3: den Pressdruckverlauf einer beispielhaften Ausführungsform der erfindungsgemässen Schuhpresse mit relativ kurzem Pressschuh,
- Figur 4: einen Vergleich des Pressdruckverlaufs einer beispielhaften Ausführungsform der erfindungsgemässen Schuhpresse mit relativ kurzem Pressschuh mit dem Pressdruckverlauf einer mit einer Saugpresswalze versehenen herkömmlichen Presse,
- Figur 5: das spezifische Volumen gegenüber dem Trockengehalt, wobei die für eine beispielhafte Ausführungsform der erfindungsgemässen Schuhpresse mit relativ kurzem Pressschuh erhaltenen Ergebnisse mit denen für eine mit einer Saugpresswalze versehenen herkömmlichen Presse verglichen werden,
- Figur 6: eine rein schematische Teildarstellung einer weiteren Ausführungsform der erfindungsgemässen Schuhpresse mit einem zwischen einer Schuhpresseinheit und einem Tissuezylinder gebildeten Pressspalt.

Figur 1 zeigt in rein schematischer Teildarstellung ein Ausführungsbeispiel einer erfindungsgemässen Schuhpresse 10, die beispielsweise in einer Maschine zur Herstellung einer Faserstoffbahn wie insbesondere einer Tissue- oder Hygienepapierbahn einsetzbar ist.

Der Pressspalt 12 dieser Schuhpresse 10 ist zwischen einer Schuhpresseinheit, im vorliegenden Fall einer Schuhpresswalze 14, und einem Trockenzylinder 16 gebildet, durch den ausser der Faserstoffbahn ein wasseraufnehmendes Trägerband 18 sowie ein wasserundurchlässiges Pressband hindurchgeführt ist, bei dem es sich im vorliegenden Fall um den Pressmantel 20 der Schuhpresswalze 14 handelt. Das wasseraufnehmende Trägerband 18 kann insbesondere durch einen Filz gebildet sein. Im vorliegenden Fall ist das wasseraufnehmende Trägerband 18 zwischen dem Pressmantel 20 und der Faserstoffbahn durch den Pressspalt 12 geführt, wobei die Faserstoffbahn den Trockenzylinder 16 berührt.

Wie anhand der Figur 1 zu erkennen ist, besitzt die Schuhpreßwalze 14 einen zweiteiligen Preßschuh 22, zwischen dessen beiden Teile eine thermische Isolierschicht 24 eingesetzt ist.

Der Preßschuh 22 kann über mehrere quer zur Bahnlaufrichtung 1 nebeneinander angeordnete Anpreßelemente 26 gegen den Trockenzylinder 16 preßbar sein.

Bei dem Trockenzylinder 16 kann es sich beispielsweise um einen Yankee-Zylinder handeln.

Das beispielsweise durch einen Filz gebildete wasseraufnehmende Trägerband 18 kann in Dickenrichtung eine unterschiedliche Beschaffenheit aufweisen. Dabei kann beispielsweise die der Faserstoffbahn zugewandte Seite des Trägerbandes 18 eine feinere Struktur besitzen als dessen von der Faserstoffbahn abgewandte Seite. Der Preßmantel 20 kann eine glatte, gerillte und/oder mit Blindbohrungen versehene Oberfläche besitzen. Am Trockenzylinder 16 kann wenigstens ein weiterer, hier nicht dargestellter Preßspalt gebildet sein. In Bahnlaufrichtung 1 vor dem Trockenzylinder 16 kann ein zusätzlicher Preßspalt vorgesehen sein. Grundsätzlich können das Trägerband 18 und die Faserstoffbahn in Bahnlaufrichtung 1 vor dem Trockenzylinder 16 auch über wenigstens eine Saugvorrichtung geführt sein. Die Schuhpreßeinheit 14 kann wenigstens einen austauschbaren Preßschuh 22 umfassen.

In der Figur 2 ist das Druckprofil bzw. der Preßdruckverlauf p(L) einer herkömmlichen Schuhpresse dargestellt. Dabei ist der Preßdruck p über der Länge L des Preßspaltes 12 bzw. des Preßschuhes 22 aufgetragen.

Bei einem solchen herkömmlichen Langspalt ergibt sich zunächst ein sehr sanfter Druckanstieg bis zu einem relativ niedrigen maximalen Preßdruck pₘₐₓ. Im Anschluß an den maximalen Preßdruck pₘₐₓ dieses Druckverlaufs p(L) erfolgt dann ein schneller Druckabfall.

Die erfindungsgemäße Schuhpresse 10 kann nun insbesondere so ausgelegt sein, daß die in Bahnlaufrichtung l betrachtete Länge L des Preßspaltes 12 (vgl. Figur 1) kleiner oder gleich einem Wert von etwa 60 mm ist und dessen sich über die Preßspaltlänge L ergebendes Druckprofil p(L) einen maximalen Preßdruck pₘₐₓ aufweist, der größer oder gleich einem Wert von etwa 3,3 MPa ist.

In der Figur 3 ist nun der Preßdruckverlauf p(L) einer beispielhaften Ausführungsform einer solchen erfindungsgemäßen Schuhpresse 10 mit relativ kurzem Preßschuh 22 dargestellt. Dabei ergibt sich ausgehend vom Spaltanfang zunächst ein extremer Anstieg des Preßdrucks bis zu einem relativ hohen maximalen Preßdruck pₘₐₓ. Im Anschluß an diesen maximalen Preßdruck pₘₐₓ fällt der Preßdruck im Endbereich dann sehr rasch ab.

Anhand der Figur 3 ist zudem zu erkennen, daß das sich über die Preßspaltlänge L ergebende Druckprofil p(L) asymmetrisch ist. Dabei liegt der maximale Preßdruck pₘₐₓ in der in Bahnlaufrichtung l betrachtet hinteren Hälfte der Preßspaltlänge L.

Die Figur 4 zeigt einen Vergleich des Preßdruckverlaufs p₁₀ (L) einer beispielhaften Ausführungsform der erfindungsgemäßen Schuhpresse 10 mit relativ kurzem Preßschuh 12 mit dem Preßdruckverlauf p_{S} (L) einer mit einer Saugpresswalze versehenen herkömmlichen Presse. Gegenüber der herkömmlichen Presse ergibt sich insbesondere ein kürzerer Pressspalt sowie ein höherer maximaler Pressdruck pmax. Im vorliegenden Fall betrug die im Pressspalt erzeugte maximale Linienkraft jeweils 90 kN/m.

Die Figur 5 zeigt das spezifische Volumen gegenüber dem Trockengehalt, wobei die für eine beispielhafte Ausführungsform der erfindungsgemässen Schuhpresse 10 mit relativ kurzem Pressschuh 22 erhaltenen Ergebnisse V₁₀ wieder mit den Ergebnissen V_{S} für eine mit einer Saugpresswalze versehenen herkömmlichen Presse verglichen werden. Geht man in beiden Fällen zunächst von einer konstanten maximalen Linienkraft von 90 kN/m aus, so kann gegenüber der herkömmlichen Presse beispielsweise eine Steigerung des Trockengehalts um 2,5 % sowie eine Steigerung des spezifischen Volumens um 5 % erreicht werden. Mit einer höheren maximalen Linienkraft von beispielsweise 270 kN/m kann beispielsweise eine weitere Steigerung des Trockengehalts um 4,5 % erreicht werden, also insgesamt 2,5 % + 4,5 % = 7 % mehr als mit der konventionellen Saugpresswalze, wobei in diesem Fall lediglich 10 % an spezifischem Volumen in Kauf zu nehmen sind.

Figur 6 zeigt in einer schematischen Teildarstellung eine weitere Ausführungsform einer erfindungsgemässen Schuhpresse 10.

Bei kurzen Schuhen 22 hat sich gezeigt, dass der Winkel alpha zwischen der am Ende des Pressspaltes 12 an den Trocken- bzw. Tissuezylinder 16 angelegten Tangente 30 und dem aus dem Pressspalt 12 auslaufenden Trägerband 18 einen wesentlichen Einfluss auf den Trockengehalt der Tissuebahn 28 hat. Die vorliegende Ausführungsform zeichnet sich nun dadurch aus, dass insbesondere zur Herstellung einer Tissuebahn 28 dieser Winkel α zwischen der am Ende des Pressspaltes 12 an den Trocken- bzw. Tissuezylinder 16 angelegten Tangente 30 und dem aus dem Pressspalt 12 auslaufenden Trägerband 18 ≥ 10°, insbesondere ≥ 18° und vorzugsweise ≥ 20° ist. Damit ergibt sich gegenüber Anwendungen mit Saugpresswalzen eine Trockengehaltssteigerung von ca. 1 bis 3 %. Das Pressband 18 ist vorzugsweise gerillt und/ oder blindgebohrt.

Im übrigen besitzt die vorliegende Schuhpresse 10 beispielsweise wieder den gleichen Aufbau wie die gemäß Figur 1. Einander entsprechende Elemente sind mit gleichen Bezugszeichen versehen.

### Bezugszeichenliste

- 10: Schuhpresse
- 12: Preßspalt
- 14: Schuhpreßwalze
- 16: Trockenzylinder
- 18: Trägerband
- 20: Preßband, Preßmantel
- 22: Preßschuh
- 24: thermische Isolierschicht
- 26: Anpreßelement
- 28: Tissuebahn
- 30: Tangente
- L: Preßspaltlänge
- l: Bahnlaufrichtung
- p(L): Preßdruckverlauf, Druckprofil
- pₘₐₓ: maximaler Preßdruck
- α: Winkel

## Patentansprüche

1. Maschine zur Herstellung einer Faserstoffbahn, insbesondere Tissue- oder Hygienepapierbahn, mit wenigstens einem zwischen einer Schuhpresseinheit (14) und einem Trocken- bzw. Tissuezylinder (16) gebildeten Pressspalt (12), durch den ein wasseraufnehmendes Trägerband (18), ein wasserundurchlässiges Pressband (20) und die Faserstoffbahn hindurchgeführt sind,
**dadurch gekennzeichnet,**
**dass** wenigstens ein zwischen einer Schuhpresseinheit (14) und dem Trocken- bzw. Tissuezylinder (16) gebildeter Pressspalt (12) vorgesehen ist, dessen in Bahnlaufrichtung (I) betrachtete Länge (L) kleiner oder gleich einem Wert von 60 mm ist und dessen sich über die Pressspaltlänge (L) ergebendes Druckprofil (p(L)) einen maximalen Pressdruck (pₘₐₓ) aufweist, der grösser oder gleich einem Wert von 3,3 MPa ist.

2. Maschine nach Anspruch 1,
**dadurch gekennzeichnet,**
**dass** die Pressspaltlänge (L) kleiner oder gleich einem Wert von 50 mm und der maximale Pressdruck (pₘₐₓ) grösser oder gleich einem Wert von 4,3 MPa ist, wobei vorzugsweise die Pressspaltlänge (L) in einem Bereich von 37 mm und der maximale Pressdruck (pₘₐₓ) in einem Bereich von 4,8 MPa liegt.

3. Maschine nach einem der vorhergehenden Ansprüche,
**dadurch gekennzeichnet,**
**dass** insbesondere zur Herstellung einer Tissuebahn (28) der Winkel (alpha ) zwischen der am Ende des Pressspaltes (12) an den Trockenzylinder (16) angelegten Tangente (30) und dem aus dem Pressspalt (12) auslaufenden Trägerband (18) ≥ 10°, insbesondere ≥ 18° und vorzugsweise ≥ 20° ist, wobei das Pressband (20) vorzugsweise gerillt und/oder blindgebohrt ist.

4. Maschine nach einem der vorhergehenden Ansprüche,
**dadurch gekennzeichnet,**
**dass** die in dem Pressspalt (12) erzeugte maximale Linienkraft in einem Bereich von 90 bis 110 kN/m liegt, und/oder dass die Schuhpresseinheit (14) einen Pressschuh (22) umfasst, der über mehrere quer zur Bahnlaufrichtung (I) nebeneinander angeordnete, vorzugsweise unabhängig voneinander betätigbare Anpresselemente (26) gegen den Trockenzylinder pressbar ist.

5. Maschine nach einem der vorhergehenden Ansprüche,
**dadurch gekennzeichnet,**
**dass** als Trockenzylinder (16) ein Yankee-Zylinder vorgesehen ist, und/oder dass das sich über die Pressspaltlänge (L) ergebende Druckprofil (p(L)) asymmetrisch ist.

6. Maschine nach einem der vorhergehenden Ansprüche,
**dadurch gekennzeichnet,**
**dass** der maximale Pressdruck (pₘₐₓ) in der in Bahnlaufrichtung (I) betrachtet hinteren Hälfte der Pressspaltlänge (L) liegt.

7. Maschine nach einem der vorhergehenden Ansprüche,
**dadurch gekennzeichnet,**
**dass** der mittlere Druckanstiegsgradient in dem vom Spaltanfang bis zum maximalen Pressdruck (pₘₐₓ) reichenden Abschnitt des Druckprofils (p(L)) bei einem neuwertigen Trägerband grösser oder gleich einem Wert von 40 kPa/mm, insbesondere grösser oder gleich 60 kPa/mm und vorzugsweise grösser oder gleich 120 kPa/mm ist, und/oder dass der mittlere Druckabfallsgradient im Endbereich des Druckprofils (p(L)) bei einem neuwertigen Trägerband grösser oder gleich einem Wert von 300 kPa/mm, insbesondere grösser oder gleich 500 kPa/mm, zweckmässigerweise grösser oder gleich 800 kPa/mm und vorzugsweise grösser oder gleich 960 kPa/mm ist, und/oder dass das wasseraufnehmende Trägerband (18) im Pressspalt (12) zwischen dem wasserundurchlässigen Pressband (20) und der Faserstoffbahn liegt und die Faserstoffbahn den Trockenzylinder (16) berührt, und/oder dass als wasseraufnehmendes Trägerband (18) ein Filz vorgesehen ist.

8. Maschine nach einem der vorhergehenden Ansprüche,
**dadurch gekennzeichnet,**
**dass** das wasseraufnehmende Trägerband (18) in Dickenrichtung eine unterschiedliche Beschaffenheit aufweist und dass vorzugsweise die der Faserstoffbahn zugewandte Seite des Trägerbandes (18) eine feinere Struktur besitzt als dessen von der Faserstoffbahn abgewandte Seite.

9. Maschine nach einem der vorhergehenden Ansprüche,
**dadurch gekennzeichnet,**
**dass** das Pressband (20) eine glatte, gerillte und/oder mit Blindbohrungen versehene Oberfläche besitzt, und/oder dass am Trockenzylinder (16) wenigstens ein weiterer Pressspalt (12) gebildet ist, wobei am Trockenzylinder (16) vorzugsweise wenigstens zwei mittels einer jeweiligen Schuhpresseinheit (14) gebildete Pressspalte (12) vorgesehen sind.

10. Maschine nach einem der vorhergehenden Ansprüche,
**dadurch gekennzeichnet,**
**dass** in Bahnlaufrichtung (I) vor dem Trockenzylinder (16) ein zusätzlicher Pressspalt (12) vorgesehen ist, und/oder dass das Trägerband (18) und die Faserstoffbahn in Bahnlaufrichtung (I) vor dem Trockenzylinder (16) über wenigstens eine Saugvorrichtung geführt sind, wobei vorzugsweise wenigstens eine Saugvorrichtung vorgesehen ist, die eine Saugwalze und/oder einen Saugschuh umfasst, und/oder dass als Schuhpresseinheit eine Schuhpresswalze (14) vorgesehen ist, wobei das Pressband vorzugsweise durch den Pressmantel (20) der Schuhpresswalze (14) gebildet ist.

11. Maschine nach einem der vorhergehenden Ansprüche,
**dadurch gekennzeichnet,**
**dass** die Schuhpresseinheit (14) wenigstens einen austauschbaren Pressschuh (22) umfasst, und/oder dass als Trägerband (18) ein strukturierter Filz in der Art eines mit Höckern versehenen Prägesiebes oder -filzes, d.h. eines sogenannten "imprinting fabric" oder "imprinting felt" oder eines eine grob strukturierte Oberfläche aufweisenden "patterning fabric" oder "patterning felt" vorgesehen ist.

12. Verwendung der Maschine nach einem der vorhergehenden Ansprüche zur Herstellung einer Faserstoffbahn unter Einsatz sogenannter "curled fibres".

## Claims

1. Machine for the manufacture of a fibrous web, in particular a tissue or hygienic paper web, having at least one press nip (12) which is formed between a shoe press unit (14) and a drying or tissue cylinder (16) and through which a water-absorbing carrier belt (18), a water-impermeable press belt (20) and the fibrous web are led, **characterized in that** at least one press nip (12) formed between a shoe press unit (14) and the drying or tissue cylinder (16) is provided, of which the length (L), viewed in the web running direction (I), is less than or equal to a value of 60 mm and of which the pressure profile (p(L)) resulting over the press nip length (L) has a maximum pressing pressure (pₘₐₓ) which is greater than or equal to a value of 3.3 MPa.

2. Machine according to Claim 1, **characterized in that** the press nip length (L) is less than or equal to a value of 50 mm and the maximum pressing pressure (pₘₐₓ) is greater than or equal to a value of 4.3 MPa, the press nip length (L) preferably lying in the region of 37 mm and the maximum pressing pressure (pₘₐₓ) preferably lying in the region of 4.8 MPa.

3. Machine according to one of the preceding claims, **characterized in that**, in particular for the manufacture of a tissue web (28), the angle (alpha) between the tangent (30) drawn to the drying cylinder (16) at the end of the press nip (12) and the carrier belt (18) running out of the press nip (12) is ≥ 10°, in particular ≥ 18° and preferably ≥ 20°, the press belt (20) preferably being grooved and/or blind drilled.

4. Machine according to one of the preceding claims, **characterized in that** the maximum line force produced in the press nip (12) lies in a range from 90 to 110 kN/m, and/or **in that** the shoe press unit (14) comprises a press shoe (22) which can be pressed against the drying cylinder by a plurality of pressing elements (26) which are arranged beside one another transversely with respect to the web running direction (I) and can preferably be actuated independently of one another.

5. Machine according to one of the preceding claims, **characterized in that** the drying cylinder (16) provided is a Yankee cylinder, and/or **in that** the pressure profile (p(L)) resulting over the press nip length (L) is asymmetrical.

6. Machine according to one of the preceding claims, **characterized in that** the maximum pressing pressure (pₘₐₓ) is located in the rear half of the press nip length (L), as viewed in the web running direction (I).

7. Machine according to one of the preceding claims, **characterized in that** the average pressure rise gradient in the section of the pressure profile (p(L)) reaching from the start of the nip as far as the maximum pressing pressure (pₘₐₓ) in the case of a new carrier belt is greater than or equal to a value of 40 kPa/mm, in particular greater than or equal to 60 kPa/mm and preferably greater than or equal to 120 kPa/mm, and/or **in that** the average pressure drop gradient in the end region of the pressure profile (p(L)) in the case of a new carrier belt is greater than or equal to a value of 300 kPa/mm, in particular greater than or equal to 500 kPa/mm, expediently greater than or equal to 800 kPa/mm, and is preferably greater than or equal to 960 kPa/mm, and/or **in that** the water-absorbing carrier belt (18) in the press nip (12) is located between the water-impermeable press belt (20) and the fibrous web and the fibrous web touches the drying cylinder (16), and/or **in that** the water-absorbing carrier belt (18) provided is a felt.

8. Machine according to one of the preceding claims, **characterized in that** the water-absorbing carrier belt (18) has a different composition in the thickness direction, and **in that** the side of the carrier belt (18) facing the fibrous web preferably has a finer structure than its side facing away from the fibrous web.

9. Machine according to one of the preceding claims, **characterized in that** the press belt (20) has a surface that is smooth, grooved and/or provided with blind drilled holes, and/or **in that** at least one further press nip (12) is formed on the drying cylinder (16), at least two press nips (12) formed by means of a respective shoe press unit (14) preferably being provided on the drying cylinder (16).

10. Machine according to one of the preceding claims, **characterized in that**, in the web running direction (I), an additional press nip (12) is provided before the drying cylinder (16), and/or in that the carrier belt (18) and the fibrous web are led over at least one suction device before the drying cylinder (16) in the web running direction (I), at least one suction device preferably being provided which comprises a suction roll and/or a suction shoe, and/or **in that** the shoe press unit provided is a shoe press roll (14), the press belt preferably being formed by the press shell (20) of the shoe press roll (14).

11. Machine according to one of the preceding claims, **characterized in that** the shoe press unit (14) comprises at least one replaceable press shoe (22), and/or **in that** the carrier belt (18) provided is a structured felt of the type of an embossing fabric or felt provided with elevations, that is to say what is known as an "imprinting fabric" or "imprinting felt" or a "patterning fabric" or "patterning felt" having a coarsely structured surface.

12. Use of the machine according to one of the preceding claims for the manufacture of a fibrous web by using what are known as "curled fibres".

## Revendications

1. Machine de fabrication d'une nappe fibreuse, notamment d'une nappe de papier-tissu ou de papier hygiénique, comprenant au moins une fente de pressage (12) formée entre une unité de presse à sabot (14) et un cylindre de séchage ou de tissu (16), à travers laquelle sont guidées une bande de support recevant l'eau (18), une bande de pressage imperméable à l'eau (20) et la nappe fibreuse,
**caractérisée en ce que**
l'on prévoit au moins une fente de pressage (12) formée entre une unité de presse à sabot (14) et le cylindre de séchage ou de tissu (16), dont la longueur (L), considérée dans la direction d'avance de la nappe (1), est inférieure ou égale à une valeur de 60 mm et dont le profil de pression (p(L)) résultant sur la longueur de la fente de pressage (L) présente une pression de pressage maximale (pₘₐₓ) qui est supérieure ou égale à une valeur de 3,3 MPa.

2. Machine selon la revendication 1,
**caractérisée en ce que**
la longueur de la fente de pressage (L) est inférieure ou égale à une valeur de 50 mm et la pression de pressage maximale (pₘₐₓ) est supérieure ou égale à une valeur de 4,3 MPa, la longueur de la fente de pressage (L) étant de préférence de l'ordre de 37 mm et la pression de pressage maximale (pₘₐₓ) étant de l'ordre de 4,8 MPa.

3. Machine selon l'une quelconque des revendications précédentes,
**caractérisée en ce que**
notamment pour la fabrication d'une nappe de papier-tissu (28), l'angle (alpha) entre la tangente (30) au cylindre de séchage (16) à l'extrémité de la fente de pressage (12) et la bande de support (18) sortant de la fente de pressage (12) est ≥ 10°, notamment ≥ 18° et de préférence ≥ 20°, la bande de pressage (20) étant de préférence rainurée et/ou pourvue d'alésages borgnes.

4. Machine selon l'une quelconque des revendications précédentes,
**caractérisée en ce que**
la force linéaire maximale produite dans la fente de pressage (12) est comprise dans une plage de 90 à 110 kN/m, et/ou **en ce que** l'unité de presse à sabot (14) comprend un sabot de pressage (22) qui peut être pressé contre le cylindre de séchage par le biais de plusieurs éléments de pressage (26) disposés transversalement à la direction d'avance de la nappe (1) les uns à côté des autres et pouvant de préférence être actionnés indépendamment les uns des autres.

5. Machine selon l'une quelconque des revendications précédentes,
**caractérisée en ce que**
l'on prévoit en tant que cylindre de séchage (16) un cylindre Yankee, et/ou **en ce que** le profil de pression (p(L)) obtenu sur la longueur de la fente de pressage (L) est asymétrique.

6. Machine selon l'une quelconque des revendications précédentes,
**caractérisée en ce que**
la pression de pressage maximale (pₘₐₓ), considérée dans la direction d'avance de la nappe (1), se situe dans la moitié arrière de la longueur de la fente de pressage (L).

7. Machine selon l'une quelconque des revendications précédentes,
**caractérisée en ce que**
le gradient d'augmentation de pression moyen dans la portion du profil de pression (p(L)) s'étendant depuis le début de la fente jusqu'à la pression de pressage maximale (pₘₐₓ) pour une bande de support neuve est supérieur ou égal à une valeur de 40 kPa/mm, notamment supérieur ou égal à 60 kPa/mm et de préférence supérieur ou égal à 120 kPa/mm, et/ou **en ce que** le gradient de chute de pression moyen dans la région d'extrémité du profil de pression (p(L)) pour une bande de support neuve est supérieur ou égal à une valeur de 300 kPa/mm, notamment supérieur ou égal à 500 kPa/mm, avantageusement supérieur ou égal à 800 kPa/mm et de préférence supérieur ou égal à 960 kPa/mm, et/ou **en ce que** la bande de support recevant l'eau (18) se situe dans la fente de pressage (12) entre la bande de pressage imperméable à l'eau (20) et la nappe fibreuse et la nappe fibreuse vient en contact avec le cylindre de séchage (16), et/ou **en ce que** l'on utilise un feutre en tant que bande de support recevant l'eau (18).

8. Machine selon l'une quelconque des revendications précédentes,
**caractérisée en ce que**
la bande de support recevant l'eau (18) présente dans la direction de l'épaisseur une constitution différente et **en ce que** de préférence le côté de la bande de support (18) tourné vers la nappe fibreuse possède une structure plus fine que celle du côté opposé à la nappe fibreuse.

9. Machine selon l'une quelconque des revendications précédentes,
**caractérisée en ce que**
la bande de pressage (20) possède une surface lisse, rainurée et/ou pourvue d'alésages borgnes, et/ou **en ce qu'**au moins une autre fente de pressage (12) est formée sur le cylindre de séchage (16), de préférence au moins deux fentes de pressage (12) formées au moyen d'une unité de presse à sabot respective (14) étant prévues sur le cylindre de séchage (16).

10. Machine selon l'une quelconque des revendications précédentes,
**caractérisée en ce que**
l'on prévoit une fente de pressage supplémentaire (12) avant le cylindre de séchage (16), considéré dans la direction d'avance de la nappe (1), et/ou en ce que la bande de support (18) et la nappe fibreuse sont guidées dans la direction d'avance de la nappe (1) avant le cylindre de séchage (16) sur au moins un dispositif d'aspiration, de préférence au moins un dispositif d'aspiration étant prévu et comprenant un rouleau aspirant et/ou un sabot aspirant, et/ou **en ce que** l'on prévoit en tant qu'unité de presse à sabot un rouleau de presse à sabot (14), la bande de pressage étant de préférence formée par l'enveloppe de pressage (20) du rouleau de presse à sabot (14).

11. Machine selon l'une quelconque des revendications précédentes,
**caractérisée en ce que**
l'unité de presse à sabot (14) comprend au moins un sabot de pressage remplaçable (22), et/ou **en ce que** l'on utilise comme bande de support (18) un feutre structuré du type d'un tamis ou d'un feutre d'impression pourvu de bosses, c'est-à-dire ce qu'on appelle un "tissu d'impression" (imprinting fabric) ou un "feutre d'impression" (imprinting felt), ou un "tissu à motifs" (patterning fabric) ou un "feutre à motifs" (patterning felt) présentant une surface de structure grossière.

12. Utilisation de la machine selon l'une quelconque des revendications précédentes pour la fabrication d'une nappe fibreuse en utilisant ce que l'on appelle des fibres bouclées (curled fibres).
